# EUROPÄISCHE PATENTSCHRIFT

(11) **EP 3 963 265 B1**
(45) Veröffentlichungstag und Bekanntmachung des Hinweises auf die Patenterteilung: **30.10.2024**
(21) Anmeldenummer: 20722511.1
(22) Anmeldetag: 22.04.2020
(51) Int. Cl.: F24C 15/02, F25D 23/02, E05D 11/00, H05B 6/64

(54) **HAUSHALTSGERÄT MIT ENERGIEÜBERTRAGUNGSEINRICHTUNG**
HOUSEHOLD APPLIANCE WITH ENERGY TRANSFER DEVICE
APPAREIL DOMESTIQUE AVEC DISPOSITIF DE TRANSFERT D'ÉNERGIE

(30) Priorität: 03.05.2019 DE 102019206334
(43) Veröffentlichungstag der Anmeldung: 09.03.2022
(73) Patentinhaber: BSH Hausgeräte GmbH, 81739 München (DE)
(72) Erfinder: JELL, Peter, 83254 Breitbrunn (DE); KALTENHAUSER, Alexander, 83342 Peterskirchen (DE)
(86) Internationale Anmeldenummer: PCT/EP2020/061220
(87) Internationale Veröffentlichungsnummer: WO 2020/224966

(56) Entgegenhaltungen:
- EP-A1- 3 136 002
- DE-A1- 102011 050 342
- US-A1- 2002 009 903

## Beschreibung

Die Erfindung betrifft ein Haushaltsgerät, aufweisend einen Behandlungsraum mit einer Beschickungsöffnung, die mittels einer über Türscharniere verschwenkbaren Tür verschließbar ist, welche Tür mindestens einen elektrischen Verbraucher aufweist, und mindestens eine Energieübertragungseinrichtung mit einer Primärseite, die zumindest eine Primärspule aufweist, und einer Sekundärseite, die zumindest eine Sekundärspule aufweist, wobei die Sekundärseite an der Tür angeordnet und mit dem mindestens einen Verbraucher elektrisch verbunden ist und die Primärspule zumindest im geschlossenen Zustand der Tür mit der Sekundärspule transformatorisch koppelbar ist. Die Erfindung ist insbesondere vorteilhaft anwendbar auf Haushalts-Gargeräte wie Backöfen und/oder Mikrowellengeräte.

DE 103 19 532 A1 offenbart eine Vorrichtung zur induktiven Übertragung von Energie von einem stationären Teil eines Haushaltsgeräts zu einem relativ zum stationären Teil beweglich gelagerten Teil des Haushaltsgeräts mit einer im stationären Teil angeordneten Primärwicklung und einer im beweglichen Teil angeordneten Sekundärwicklung, wobei die Primärwicklung einen Primärkern und die Sekundärwicklung einen Sekundärkern umgreifen. Der beweglich gelagerte Teil kann eine Tür sein.

DE 10 2013 105 114 A1 offenbart ein Gargerät, das ein Gehäuse aufweist, an dem ein System zur Energieversorgung vorgesehen ist, wobei das Energieversorgungssystem zumindest eine elektrische Spule aufweist, die dafür vorgesehen ist, kontaktlos mit einer zweiten elektrischen Spule zusammenzuwirken, die einem Verbraucher zugeordnet ist.

DE 90 12 505 U1 offenbart eine elektronische Türschließvorrichtung mit einer drahtlosen Energieübertragung zur Versorgung eines türflügelseitigen Energiespeichers aus einem rahmenseitigen Netzanschluss, aufweisend eine induktive Energieübertragung zu dem Energiespeicher mittels eines aus je einem im Türrahmen bzw. im Türflügel angeordneten Magnetteilkreis zusammengesetzten, über den Luftspalt zwischen Türrahmen und Türflügel geschlossenen Magnetkreises.

US 2002/009903 A1 offenbart ein Haushaltsgerät, bei dem der Korpus des Haushaltsgeräts über Stiftscharniere mit einer daran verschwenkbar angebrachten Tür verbunden ist. Eine drahtlose Energieübertragung von dem Korpus in die Tür erfolgt induktiv über eine den Scharnierstift umgebende Primärspule, die stationär an dem Korpus angeordnet ist, über den als Spulenkern dienenden Scharnierstift und eine den Scharnierstift türseitig angeordnete Sekundärspule.

Es ist die **Aufgabe** der vorliegenden Erfindung, die Nachteile des Standes der Technik zumindest teilweise zu überwinden und insbesondere eine besonders robust, einfach montierbare und effektiv Energie auf eine Tür eines Haushaltsgeräts übertragende Energieübertragungseinrichtung bereitzustellen.

Diese Aufgabe wird gemäß den Merkmalen des Anspruchs 1 gelöst. Vorteilhafte Ausführungsformen sind Gegenstand der abhängigen Ansprüche 2-10.

Die Aufgabe wird gelöst durch ein Haushaltsgerät, aufweisend
- einen Behandlungsraum mit einer Beschickungsöffnung, die mittels einer über Türscharniere verschwenkbaren Tür verschließbar ist, welche Tür mindestens einen elektrischen Verbraucher aufweist, und
- mindestens eine Energieübertragungseinrichtung mit einer Primärseite, die zumindest eine Primärspule aufweist, und einer Sekundärseite, die zumindest eine Sekundärspule aufweist,
wobei
- die Türscharniere ein stationäres Scharniergehäuse aufweisen, das in dem Haushaltsgerät fest verbaut ist und mit einem Türschwert, das mit der Tür fest verbunden ist, verschwenkbar verbunden ist,
   - die Sekundärseite an der Tür angeordnet und mit dem mindestens einen Verbraucher elektrisch verbunden ist und
   - die Primärspule im geschlossenen Zustand der Tür der

Sekundärspule über einen Luftspalt getrennt gegenüberliegt und zumindest im geschlossenen Zustand der Tür mit der Sekundärspule transformatorisch koppelbar ist und
- die Primärseite an einem Scharniergehäuse mindestens eines Türscharniers angebracht ist.

So wird der Vorteil erreicht, dass sich Energie durch transformatorische Kopplung besonders effektiv zu dem Verbraucher der Tür übertragen lässt, da die Primärseite und die Sekundärseite im geschlossenen Zustand der Tür besonders nahe zueinander positionierbar sind. Außerdem weist das Türscharnier als Verbindungselement zwischen Tür und Gerät vorteilhafterweise die kürzesten Toleranzwege zu der Tür auf. Darüber hinaus ist diese Energieübertragungseinrichtung besonders robust, da sie keine in sich beweglichen Teile aufzuweisen braucht. Ferner bleibt eine Entnehmbarkeit der Tür weiterhin gewährleistet. Zusätzlich lässt sich die Energieübertragungseinrichtung für einen Nutzer unscheinbar und ohne Nachteile für Reinigbarkeit und Handhabung umsetzen. Ein weiterer Vorteil ist, dass die Primärseite an dem stationären Teil des Türscharniers fertig befestigt an eine Montagelinie angeliefert werden kann und somit zusammen mit dem Türscharniers montiert wird.

Das Haushaltsgerät kann ein Gargerät sein, z.B. ein Backofen, ein Mikrowellengerät oder eine Kombination davon, beispielsweise ein Backofen mit Mikrowellenfunktion oder ein Mikrowellengerät mit mindestens einem zusätzlichen IR-Strahler wie mindestens einem elektrischen Widerstandsheizelement. Der Behandlungsraum kann dann auch als ein Garraum bezeichnet werden. Jedoch kann das Haushaltsgerät auch ein Kältegerät, Wäschebehandlungsgerät, Spülmaschine, Haushalts-Kleingerät usw. sein.

Die Tür ist typischerweise über zwei Türscharniere mit dem restlichen Haushaltsgerät oder Korpus verschwenkbar verbunden.

Der elektrische Verbraucher oder Last kann z.B. eine Anzeigeeinrichtung wie einen Bildschirm, ein oder mehrere LEDs usw., eine Bedieneinrichtung, mindestens einen Sensor, mindestens einen Aktor, eine Türelektronik, eine Kommunikationseinrichtung usw. umfassen.

Mittels der Energieübertragungseinrichtung kann primärseitig die zumindest eine Primärspule durch Bestromung zur Erzeugung eines magnetischen Wechselfelds angeregt werden. Zumindest im geschlossenen Zustand der Tür wird dadurch in der sekundärseitigen mindestens einen Sekundärspule eine Induktionsspannung induziert, die zur Stromversorgung mindestens eines türseitigen Verbrauchers abgreifbar ist. Dies kann auch als induktive oder transformatorische Kopplung bezeichnet werden.

Es ist eine Weiterbildung, dass genau eine Energieübertragungseinrichtung vorhanden ist, die an einem der Türscharniere angeordnet ist. Alternativ können zwei Energieübertragungseinrichtung vorhanden sein, die an einem jeweiligen der Türscharniere angeordnet sind.

Es ist eine Ausgestaltung, dass die Primärseite mindestens eine Primärspule und mindestens eine Schaltung ("Primärelektronik") zum Betreiben der Primärspule aufweist und/oder die Sekundärseite mindestens eine Primärspule und mindestens eine Schaltung ("Sekundärelektronik") zum Betreiben der Sekundärspule aufweist. Die Primärelektronik kann zur Ansteuerung der mindestens einen Primärspule und/oder zur Auswertung von elektrischen Signalen der mindestens einen Primärspule vorgesehen sein. Die Primärelektronik kann beispielsweise eine Leistungs- und/oder Treiberelektronik für die mindestens eine Primärspule umfassen oder sein. Die Sekundärelektronik kann zum Betreiben der Sekundärspule aufweist, z.B. zur Ansteuerung der mindestens einen Sekundärspule und/oder zur Auswertung von elektrischen Signalen der mindestens einen Sekundärspule vorgesehen sein. Die Sekundärelektronik kann beispielsweise eine Leistungs- und/oder Treiberelektronik für die mindestens eine Sekundärspule, eine Gleichrichterschaltung, eine Glättungsschaltung usw. umfassen oder sein. Die Schaltungen können als elektronische Schaltungen oder Elektroniken ausgebildet sein. Es ist eine Weiterbildung, dass die Primärseite eine oder mehrere Primärspulen aufweist. Es ist eine Weiterbildung, dass die Sekundärseite ein oder mehrere Sekundärspulen aufweist.

Allgemein können durch die Energieübertragungseinrichtung außer Energie zum Betreiben der Türverbraucher ("Leistungsenergie") auch Daten übertragen werden, beispielsweise unidirektional von der Primärseite zur Sekundärseite, unidirektional von der Sekundärseite zu der Primärseite oder bidirektional zwischen der Primärseite und der Sekundärseite. Die Daten können beispielsweise von der Primärseite zur Sekundärseite übertragene Daten zur Ansteuerung mindestens eines türseitigen Verbrauchers wie eines Aktors, einer Anzeigeeinrichtung usw. und/oder von der Sekundärseite zur Primärseite übertragene Messdaten mindestens eines türseitigen Sensors, Eingabedaten einer türseitigen Bedieneinrichtung usw. umfassen.

Es ist eine Weiterbildung, dass die Primärspule und die Sekundärspule, die zur Übertragung der Energie zum Betreiben der Türverbraucher vorgesehen sind, auch als Antennen zur Datenübertragung vorgesehen sind oder genutzt werden. Zur Datenübertragung kann die als Sender zu nutzende Spule mit einem datentragenden Anregungssignal angeregt werden, so dass an der gegenüberliegenden Spule, die dann als Empfangsspule dient, ein elektrisches Signal induziert wird, aus dem die Daten entsprechend ausgelesen werden können. Die Datenübertragung kann gleichzeitig mit der Leistungsübertragung erfolgen, beispielsweise durch Amplituden- und/oder Frequenzmodulation des zur Leistungsübertragung verwendeten Anregungssignals. Alternativ oder zusätzlich kann könnten Daten und Leistungsenergie zu unterschiedlichen Zeiten ("zeitgemultiplext") übertragen werden. Auch ist es möglich, die Leistungsenergie und die Daten über unterschiedliche Frequenzen oder Frequenzbänder zu übertragen ("frequenzgemultiplext"). Speziell in diesem Fall (aber ohne darauf beschränkt zu sein) ist es vorteilhaft, dass die Primärseite und die Sekundärseite jeweils eine Spule zur Übertragung von Leistungsenergie und eine Spule zur Datenübertragung aufweisen. Die Spulen einer Seite können auf die verwendeten Frequenzen und Anwendungen angepasst sein, z.B. in Bezug auf ihre Größe, Wicklungszahl, usw. Allgemein ist es zur Erlangung einer besonders kurzreichweitigen Datenübertragungsstrecke vorteilhaft, wenn auch die Datenübertragung mittels transformatorischer Kopplung erfolgt. Alternativ kann die Datenübertragung allgemein über Funk (z.B. über Bluetooth) oder über eine optische und/oder infrarote Datenübertragungsstrecke erfolgen.

Eine transformatorische unidirektionale Datenübertragung zur Sekundärseite kann z.B. mit einer Datenrate von 100 Bit/s oder mehr erfolgen. Bei einer transformatorischen bidirektionalen Datenübertragung können z.B. Datenraten von mehreren Mbit/s oder mehr umgesetzt sein.

Erfindungsgemäß ist die Primärseite an einem Scharniergehäuse angebracht.

Dies ermöglicht vorteilhafterweise eine besonders einfache Montage und nahe Heranbringung an die Sekundärseite. Die Primärseite kann mit dem Scharniergehäuse z.B. verschraubt, verklebt und/oder verrastet (verklipst) usw. sein oder werden. Das Scharniergehäuse ist in dem Haushaltsgerät fest verbaut und mit einem Türschwert, das mit der Tür fest verbunden ist, verschwenkbar verbunden. In dem Scharniergehäuse kann ein typischerweise federunterstützter Dämpfungsmechanismus zur Dämpfung einer Türbewegung untergebracht sein.

Es ist eine Ausgestaltung, dass die Primärseite möglichst weit vorne am Türscharnier angebracht ist, insbesondere an einem frontseitigen Endabschnitt des Scharniergehäuses. So kann die Primärseite besonders nahe an die Sekundärseite herangebracht werden und ein Luftspalt der Übertragerhälften Primärspule und Sekundärspule besonders klein gehalten werden. Weitere Vorteile sind, dass die Temperatur an dieser Stelle vergleichsweise gering ist und die Einheit durch eine Kondensat-Tropfrinne geschützt wird, falls vorhanden.

Es ist eine Ausgestaltung, dass die Primärseite seitlich von dem frontseitigen Endabschnitt absteht und über mindestens ein an einer Längsseite des Scharniergehäuses verlaufendes Kabel mit einem an einem rückseitigen Endabschnitt, insbesondere an einer rückseitigen Stirnseite, des Scharniergehäuses angeordneten Anschlussstecker verbunden ist. So wird der Vorteil erreicht, dass die Energieübertragungseinrichtung besonders kompakt umsetzbar, sicher befestigbar und einfach anschließbar ist. Über den Anschlussstecker kann die Energieübertragungseinrichtung beispielsweise an eine zentrale Steuereinrichtung des Haushaltsgeräts und/oder an eine Stromversorgung angeschlossen werden. Der Anschlussstecker kann insbesondere ein oder mehrere Stromversorgungsanschlüsse und ggf. ein oder mehrere Datenanschlüsse aufweisen, ggf. auch Kombi-Anschlüsse für Strom und Daten. Er kann z.B. als ein USB-Stecker ausgebildet sein.

Es ist eine Weiterbildung, dass die Primärspule seitlich so von dem stationären Teil, insbesondere Scharniergehäuse, absteht, dass sie sich im geschlossenen Zustand der Tür parallel zu der Tür erstreckt. Die Primärspule kann seitlich senkrecht von dem stationären Teil, insbesondere Scharniergehäuse, abstehen.

Es ist eine Ausgestaltung, dass das mindestens eine Kabel zumindest abschnittsweise innerhalb des Scharniergehäuses oder in einem an der Längsseite des Scharniergehäuses angeordneten Kabelkanal verläuft. Der Verlauf innerhalb des Scharniergehäuses ist besonders platzsparend, während die Nutzung eines außenseitigen Kabelkanals eine besonders einfache Verlegung ermöglicht.

Es ist eine Weiterbildung, dass ein primärseitiger Teil der Energieübertragungseinrichtung als ein zusammenhängendes, insbesondere starres Modul ausgebildet ist, das die Primärseite (Primärspule(n) und Elektronik), den Kabelkanal und den Anschlussstecker umfasst. So wird der Vorteil erreicht, dass der primärseitige Teil einstückig handhabbar ist und damit eine besonders einfache Montage ermöglicht wird und zudem bei der Montage eine Position der Primärseite einfach und präzise erreicht wird.

Es ist eine Weiterbildung, dass die Sekundärseite ist relativ zum Drehpunkt des Türscharniers und damit der Tür so angeordnet ist, dass sie im geöffneten Zustand der Tür unter die Primärseite taucht. So lässt sich die Sekundärseite bei geöffneter Tür besonders platzsparend und sicher verstauen.

Es ist eine Ausgestaltung, dass die Sekundärseite an einer Türscheibe der Tür befestigt ist. Dies ermöglicht eine besonders nahe Anordnung zu der Primärseite sowie eine besonders flache Bauweise.

Es ist eine Ausgestaltung, dass stromführende Teile der Sekundärseite in einem zu der Türscheibe offenen Gehäuse untergebracht sind und das Gehäuse an die Türscheibe angeklebt ist, insbesondere wasserdicht. So wird eine in Tiefenrichtung bzw. senkrecht zur Scheibenfläche besonders flache Bauform der Sekundärseite ermöglicht.

Zur Erlangung einer flachen Bauform kann das Gehäuse insbesondere die Form eines flachen quaderförmigen Hohlkörpers aufweisen, dessen eine Breitseite offen ist. Zur besonders zuverlässigen Anbringung und Abdichtung des Gehäuses an der Türscheibe kann der offene Rand der Breitseite des Gehäuses flanschartig ausgebildet sein. Zur Bereitstellung einer besonders flachen Bauweise und zuverlässigen Befestigung weist das Gehäuse im Querschnitt eine Omega-Form auf.

Es ist eine Weiterbildung, dass die mindestens eine Sekundärspule und die Sekundärelektronik in dem Gehäuse untergebracht sind. Es ist eine Weiterbildung, dass die Sekundärelektronik, insbesondere ein Träger oder eine Platine davon, in das Gehäuse eingeklipst oder verrastet, geschraubt oder heißverstemmt wird oder worden ist.

Das Gehäuse kann über den Flansch mit der Türscheibe verklebt sein, z.B. mittels eines Klebebands (z.B. eines Schaumklebebands) oder mittels eines Nassklebeprozesses, insbesondere so, dass kein Wasser in den Innenraum des Gehäuses eindringen kann.

Alternativ kann das Gehäuse ein allseitig geschlossenes oder vollumschlossenes Gehäuse sein.

Es ist eine Ausgestaltung, dass die Primärseite und die Sekundärseite in einem jeweiligen Gehäuse untergebracht sind. So wird auch ein Schutz der Primärseite vor Umwelteinflüssen bereitgestellt. Es ist eine Weiterbildung, dass die mindestens eine Primärspule und die Primärelektronik in dem Gehäuse der Primärseite untergebracht sind. Das Gehäuse der Primärseite ist in einer Weiterbildung ein vollumschlossenes Gehäuse. Es ist eine Weiterbildung, dass die Primärelektronik, insbesondere ein Träger oder eine Platine davon, in das zugehörige Gehäuse eingeklipst oder verrastet, geschraubt oder heißverstemmt wird oder worden ist. Insbesondere das Gehäuse der Primärseite kann als Ummantelung, z.B. Kunststoffummantelung, ausgebildet sein.

Die Unterbringung von Spule(n) und Elektronik in einer gemeinsamen Einheit, insbesondere in einem gemeinsamen Gehäuse, ergibt zudem eine besonders nahe Anordnung der Elektronik (z.B. der Leistungs- und Treiberelektronik) an einer zugehörigen Spule, so dass besonders kurze Leitungswege erreicht werden. Dadurch wiederum wird eine ungenügende Signalqualität vermieden.

Es ist eine Ausgestaltung, dass das Haushaltsgerät ein Mikrowellengerät ist und das Gehäuse der Primärseite und/oder das Gehäuse der Sekundärseite eine Schirmung gegenüber Mikrowellen aufweisen. So können die Primärseite und/oder die Sekundärseite besonders zuverlässig vor einem Einfluss von Mikrowellen geschützt werden. Die Schirmung kann ein dünnes Abschirmblech sein, z.B. mit einer Dicke von ca. 0,35 bis 0,5 mm. Die Schirmung kann an der im geschlossenen Zustand der Tür der jeweils anderen Spule zugewandten Seite der Gehäuse ausgenommen sein. Alternativ oder zusätzlich ist Schirmung für Mikrowellen undurchlässig, aber für zwischen der Primärseite und der Sekundärseite transformatorisch ausgetauschte magnetische Wechselfelder und/oder Funksignale durchlässig. Diese Ausgestaltung kann zusätzlich oder alternativ für eine Schirmung gegenüber externen Induktionssignalen aufweisen, was sie besonders vorteilhaft für Gargeräte mit Induktionsfunktion ausbildet.

Es ist eine Ausgestaltung, dass das Haushaltsgerät dazu eingerichtet ist, mittels der mindestens einen Energieübertragungseinrichtung eine Türöffnungsstellung zu erkennen, insbesondere das Vorliegen einer geschlossenen Tür. Dies ist aufgrund der geringen Reichweite der transformatorischen Kopplung im Bereich von Millimetern zuverlässig umsetzbar. Beispielsweise kann das Vorliegen einer geschlossenen Tür dadurch erkannt werden, dass an der Sekundärseite ein elektrisches Signal abgreifbar ist, insbesondere ein Leistungssignal zum Betrieben eines Verbrauchers. Wird die Tür geöffnet, bricht die transformatorische Kopplung zusammen. Anhand des Vorliegens einer transformatorischen Kopplung kann also festgestellt werden, ob die Türe offen oder geschlossen ist. Die Energieübertragungseinrichtung kann in einer Weiterbildung den bisher vorhandenen mechanischen Türkontaktschalter ersetzen.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden schematischen Beschreibung eines Ausführungsbeispiels, das im Zusammenhang mit den Zeichnungen näher erläutert wird.
- Fig. 1: zeigt in einer Ansicht von schräg hinten ein Türscharnier eines Backofens mit einer daran angebrachten, ausschnittsweise gezeigten Türscheibe sowie eine Energieübertragungseinrichtung des Backofens;
- Fig.2: zeigt als Schnittdarstellung in Seitenansicht einen Ausschnitt aus dem Backofen aus Fig.1 im Bereich der Energieübertragungseinrichtung bei geschlossener Tür;
- Fig.3: zeigt als Schnittdarstellung in Seitenansicht einen Ausschnitt aus dem Backofen aus Fig.1 im Bereich der Energieübertragungseinrichtung bei geöffneter Tür;
- Fig.4: zeigt als Schnittdarstellung in Seitenansicht eine gehauste Primärseite der Energieübertragungseinrichtung ;
- Fig.5: zeigt die gehauste Primärseite der Energieübertragungseinrichtung als Schnittdarstellung in Vorderansicht; und
- Fig.6: zeigt als Schnittdarstellung in Schrägansicht ein Gehäuse einer Sekundärseite der Energieübertragungseinrichtung .

**Fig.1** zeigt eine Ansicht von schräg hinten auf ein Türscharnier 2 eines Backofens 1 mit einer daran angebrachten, ausschnittsweise gezeigten Türscheibe 3 einer Backofentür 4 sowie eine Energieübertragungseinrichtung 5 des Backofens 1. Die Backofentür 4 verschließt in ihrer geschlossenen Stellung eine Beschickungsöffnung (o. Abb.) eines Garraums (o. Abb.). Dieses Türscharnier 2 ist das in Frontalansicht auf die Beschickungsöffnung linke Türscharnier 2.

Das Türscharnier 2 weist ein in dem Backofen 1 stationär eingebautes Scharniergehäuse 6 auf, an dem ein mit der Backofentür 4 verbundenes Türschwert 7 um eine horizontale Drehachse D verschwenkbar gelagert ist. Mit dem Türschwert 7 ist die Backofentür 4 und folglich auch die Türscheibe 3 verschwenkbar, z.B. zwischen der gezeigten geschlossenen Stellung der Backofentür 4 und einer vollständig geöffneten Stellung der Backofentür 4. An der Backofentür 4 ist mindestens ein elektrischer Verbraucher (o. Abb.) angeordnet. Die Energieübertragungseinrichtung 5 ist dazu vorgesehen (d.h., eingerichtet und angeordnet), den mindestens einen elektrischer Verbraucher zumindest bei geschlossener Backofentür 4 drahtlos zumindest mit Energie (Strom, Spannung usw.) zu versorgen. Auch können in einer Variante über die Energieübertragungseinrichtung 5 Daten unidirektional oder bidirektional übertragen werden.

Dazu weist die Energieübertragungseinrichtung 5 eine an dem Scharniergehäuse 6 befestigte Primärseite 8 und eine an der Türscheibe 3 befestigte Sekundärseite 9 auf. Die Primärseite 8 weist eine Primärspule 10 und eine diese ansteuernde und/oder auswertende Primärelektronik 11 auf, während die Sekundärseite 9 eine Sekundärspule 12 und eine diese ansteuernde und/oder auswertende Sekundärelektronik 13 aufweist. Die Sekundärelektronik 13 ist mit dem mindestens einen türseitigen Verbraucher zu dessen Stromversorgung verbunden.

In dem gezeigten geschlossenen Zustand der Backofentür 4 liegen sich die Primärseite 8 und die Sekundärseite 9 und damit auch die Primärspule 10 und die Sekundärspule 12 nur durch einen geringen Abstand voneinander getrennt gegenüber. Folglich sind die beiden Spulen 10, 12 transformatorisch koppelbar: wird z.B. die Primärspule 10 durch einen Wechselstrom angeregt, kann das dadurch erzeugte magnetische Wechselfeld in der Sekundärspule 12 eine Induktionsspannung induzieren, die ggf. nach Bearbeitung durch die Sekundärelektronik 13 wie Gleichrichtung, Glättung usw. dem türseitigen Verbraucher als Betriebsspannung zur Verfügung gestellt wird. Wird die Backofentür 4 geöffnet, kann die transformatorische oder induktive Kopplung bereits bei geringen Türöffnungswinkeln zusammenbrechen. Die Energieübertragungseinrichtung 5 kann folglich auch dazu verwendet werden, eine Türöffnungsstellung (insbesondere ein Vorliegen einer geschlossenen Türstellung) zu erkennen. Die Energieübertragungseinrichtung 5 kann zusätzlich oder alternativ zu einem herkömmlichen Türschalter verwendet werden.

Um auch bei geöffneter Backofentür 4 den mindestens einen elektrischen Verbraucher zumindest für eine gewisse Zeit betreiben zu können, kann türseitig mindestens ein Energiespeicher (o. Abb.) wie ein Superkondensator o.ä. vorhanden sein. Dieser Energiespeicher kann ebenfalls über die Energieübertragungseinrichtung 5 aufgeladen werden.

Die Primärseite 8 ist an einem tür- oder frontseitigen Ende des Scharniergehäuses 6 angebracht, und zwar so, dass sie senkrecht davon absteht, speziell in horizontaler Richtung, insbesondere in Richtung des anderen Türscharnier. Im geschlossenen Zustand der Backofentür 4 sind die Primärseite 8 und die Sekundärseite 9 mit ihren Breitseiten parallel zueinander ausgerichtet.

An der Längsseite des Scharniergehäuses 6, von der auch die Primärseite 8 abgeht, verläuft außenseitig ein Kabelkanal 15 von der Primärseite 8 bzw. dem frontseitigen Endabschnitt zu einer rückwärtigen oder geräteseitigen Stirnfläche des Scharniergehäuses 6. An der rückwärtigen Stirnfläche ist ein Anschlussstecker 16 angeordnet. Der Anschlussstecker 16 ist über Kabel (o. Abb.) mit der Primärseite verbunden, welche durch den Kabelkanal 15 verlaufen. Somit können über den Anschlussstecker 16 elektrische Signale (z.B. zur Stromversorgung und ggf. Datenübertragung) empfangen und durch die Kabel zu der Primärseite 8 geleitet werden. Auch können umgekehrt z.B. Daten oder Datensignale von der Primärseite 8 zum Anschlussstecker 16 geleitet werden. Die Primärseite 8, der Kabelkanal 15 und der Anschlussstecker 16 können als ein einstückiges, insbesondere starres oder nur schwer elastisch biegsames, Modul vorliegen. Dieses kann insbesondere vor Montage des Türscharniers 4 in dem Backofen 1 an dem Türscharnier 2 befestigt werden. So wird der Vorteil erreicht, dass der Montageablauf zur Montage des Türscharniers 4 nicht oder nur geringfügig geändert zu werden braucht.

**Fig.2** zeigt als Schnittdarstellung in Seitenansicht einen Ausschnitt aus dem Backofen 1 im Bereich der Energieübertragungseinrichtung 5 bei geschlossener Backofentür 4. Die Backofentür 4 weist nicht nur die als Außenscheibe dienende Türscheibe 3, sondern auch eine garraumseitige Innenscheibe 17 und eine Zwischenscheibe 18 auf, die ein Scheibenpaket der Backofentür 5 bilden.

Die Primärseite 8 ist vor einer Kondensat-Tropfrinne 19 angeordnet, so dass die Tropfrinne 19 eine Schutzwand für die Primärseite 8 gegenüber dem Garraum bildet, z.B. zum Schutz vor hohen Temperaturen, Verschmutzung, Mikrowellenstrahlung usw. Die Primärseite 8 weist eine Abstützung 20 auf, die ein Abbrechen oder Herunterbiegen der Primärseite 8 für den Fall einer mechanischen Belastung verhindert, da die Primärseite 8 vorher mit ihrer Abstützung 20 auf der Tropfrinne 19 aufsetzt.

**Fig.3** zeigt als Schnittdarstellung in Seitenansicht einen Ausschnitt aus dem Backofen 1 im Bereich der Energieübertragungseinrichtung 5 bei geöffneter Backofentür 4. In dieser Türstellung ist die Sekundärseite 9 relativ zur Drehachse D so angeordnet, dass sie platzsparend unter die Primärseite 8 taucht.

**Fig.4** zeigt als Schnittdarstellung in Seitenansicht eine gehauste Primärseite 8 der Energieübertragungseinrichtung 5. **Fig.5** zeigt die gehauste Primärseite 8 als Schnittdarstellung in Vorderansicht. Die Primärseite 8 weist die Primärspule 10 auf, an deren türabgewandten oder geräteseitigen Breitseite eine Ferritlage 14 angeordnet ist. Türabgewandt zu bzw. hinter der Ferritlage 14 ist die Primärelektronik 11 angeordnet. Diese Komponenten 10, 11, 14 können - insbesondere bis auf die türzugewandte Breitseite - von einer Abschirmung 21 wie z.B. einem Metallblech umgeben sein. Die Abschirmung 21 schützt die Komponenten 10, 11, 14 z.B. vor in dem Backofen 1 erzeugter elektromagnetischer Strahlung wie Mikrowellenstrahlung und/oder Induktionsstrahlung, z.B. eines Induktionskochfelds. Der Backofen 1 kann also eine Mikrowellenfunktion aufweisen und/oder einen Teil eines Herds darstellen, der zusätzlich zu dem Backofen 1 ein Kochfeld, insbesondere Induktionskochfeld, aufweist. Die Komponenten 10, 11, 14, 21 können zum weiteren Schutz vor Umwelteinflüssen allseitig von einer Ummantelung 22 umgeben sein, z.B. von einem Kunststoffmantel. Die Ummantelung 22 kann auch als Gehäuse der Primärseite 8 angesehen werden.

**Fig.6** zeigt als Schnittdarstellung in Schrägansicht ein Gehäuse 23 der Sekundärseite 9 der Energieübertragungseinrichtung 5. Das Gehäuse 23 kann separat hergestellt worden sein. Das Gehäuse 23 besteht aus dielektrischem bzw. elektrisch nichtleitendem Material wie Kunststoff. Das Gehäuse 23 weist einen Hohlraum 24 in Form einer flachen Quaders auf, wobei eine türseitige Breitseite 25 des Hohlraums 24 offen ist. Der freie Rand der Breitseite 25 ist als flächige Auflage oder Flansch 26 ausgebildet. Das Gehäuse 23 kann über den Flansch 26 an die Türscheibe 3 angeklebt werden. In dem Hohlraum 24 können die Sekundärspule 12, die Sekundärelektronik 13, ggf. eine Ferritlage usw. untergebracht sein. Insbesondere kann der Hohlraum 24 wasserdicht an der Türscheibe 3 befestigt werden. Das Gehäuse 23 kann ferner ein oder mehrere Durchbrüche (o. Abb.) aufweisen, durch die Kabel (o. Abb.) zu dem mindestens einen türseitigen Verbraucher laufen können.

Selbstverständlich ist die vorliegende Erfindung nicht auf das gezeigte Ausführungsbeispiel beschränkt.

Allgemein kann unter "ein", "eine" usw. eine Einzahl oder eine Mehrzahl verstanden werden, insbesondere im Sinne von "mindestens ein" oder "ein oder mehrere" usw., solange dies nicht explizit ausgeschlossen ist, z.B. durch den Ausdruck "genau ein" usw.

Auch kann eine Zahlenangabe genau die angegebene Zahl als auch einen üblichen Toleranzbereich umfassen, solange dies nicht explizit ausgeschlossen ist.

### Bezugszeichenliste

- 1: Backofen
- 2: Türscharnier
- 3: Türscheibe
- 4: Backofentür
- 5: Energieübertragungseinrichtung
- 6: Scharniergehäuse
- 7: Türschwert
- 8: Primärseite
- 9: Sekundärseite
- 10: Primärspule
- 11: Primärelektronik
- 12: Sekundärspule
- 13: Sekundärelektronik
- 14: Ferritlage
- 15: Kabelkanal
- 16: Anschlussstecker
- 17: Innenscheibe
- 18: Zwischenscheibe
- 19: Kondensat-Tropfrinne
- 20: Abstützung
- 21: Abschirmung
- 22: Ummantelung
- 23: Gehäuse
- 24: Hohlraum
- 25: Breitseite
- 26: Flansch
- D: Drehachse

## Patentansprüche

1. Haushaltsgerät (1), aufweisend
- einen Behandlungsraum mit einer Beschickungsöffnung, die mittels einer über Türscharniere (2) verschwenkbaren Tür (4) verschließbar ist, welche Tür (4) mindestens einen elektrischen Verbraucher aufweist, und
- mindestens eine Energieübertragungseinrichtung (5) mit einer Primärseite (8), die zumindest eine Primärspule (10) aufweist, und einer Sekundärseite (9), die zumindest eine Sekundärspule (12) aufweist,
wobei
- die Sekundärseite (9) an der Tür (4) angeordnet und mit dem mindestens einen Verbraucher elektrisch verbunden ist, **dadurch gekennzeichnet, dass**
- die Türscharniere (2) ein stationäres Scharniergehäuse (6) aufweisen, das in dem Haushaltsgerät (1) fest verbaut ist und mit einem Türschwert, das mit der Tür fest verbunden ist, verschwenkbar verbunden ist,
- die Primärspule (10) im geschlossenen Zustand der Tür (4) der Sekundärspule (12) über einen Luftspalt getrennt gegenüberliegt und zumindest im geschlossenen Zustand der Tür (4) mit der Sekundärspule (12) transformatorisch koppelbar ist, und
- die Primärseite (8) an einem Scharniergehäuse (6) mindestens eines Türscharniers (2) angebracht ist.

2. Haushaltsgerät (1) nach Anspruch 1, **dadurch gekennzeichnet, dass** die Primärseite (8) an einem frontseitigen Endabschnitt des Scharniergehäuses (6) angebracht ist.

3. Haushaltsgerät (1) nach Anspruch 2, **dadurch gekennzeichnet, dass** die Primärseite (8) seitlich von dem frontseitigen Endabschnitt absteht und über mindestens ein an einer Längsseite des Scharniergehäuses (6) verlaufendes Kabel mit einem an einem rückseitigen Endabschnitt, insbesondere Stirnseite, des Scharniergehäuses (6) angeordneten Anschlussstecker (16) verbunden ist.

4. Haushaltsgerät (1) nach Anspruch 3, **dadurch gekennzeichnet, dass** das mindestens eine Kabel zumindest abschnittsweise
- innerhalb des Scharniergehäuses (6) oder
- in einem an der Längsseite des Scharniergehäuses (6) angeordneten Kabelkanal verläuft.

5. Haushaltsgerät (1) nach einem der vorhergehenden Ansprüche, **dadurch gekennzeichnet, dass** die Sekundärseite (9) an einer Türscheibe (3) befestigt ist.

6. Haushaltsgerät (1) nach Anspruch 5, **dadurch gekennzeichnet, dass** stromführende Teile (12, 13) der Sekundärseite (9) in einem zu der Türscheibe (3) offenen Gehäuse (23) untergebracht sind und das Gehäuse (23) an die Türscheibe (3) wasserdicht angeklebt ist.

7. Haushaltsgerät (1) nach einem der vorhergehenden Ansprüche, **dadurch gekennzeichnet, dass** die Primärseite (8) und die Sekundärseite (9) in einem jeweiligen Gehäuse (22, 23) untergebracht sind, das Haushaltsgerät (1) ein Mikrowellengerät ist und zumindest eines der Gehäuse (22) eine Schirmung (21) gegenüber Mikrowellen aufweist.

8. Haushaltsgerät (1) nach einem der vorhergehenden Ansprüche, **dadurch gekennzeichnet, dass** das Haushaltsgerät (1) dazu eingerichtet ist, mittels der mindestens einen Energieübertragungseinrichtung (5) eine Türöffnungsstellung zu erkennen.

9. Haushaltsgerät (1) nach einem der vorhergehenden Ansprüche, **dadurch gekennzeichnet, dass** die Primärseite (8) mindestens eine Primärspule (10) und mindestens eine Schaltung (11) zum Betreiben der Primärspule (10) aufweist und/oder die Sekundärseite (9) mindestens eine Sekundärspule (12) und mindestens eine Schaltung (13) zum Betreiben der Sekundärspule (12) aufweist.

10. Haushaltsgerät (1) nach einem der vorhergehenden Ansprüche, **dadurch gekennzeichnet, dass** die Primärseite (8) und die Sekundärseite (9) zur drahtlosen Datenübertragung miteinander koppelbar sind.

## Claims

1. Household appliance (1), having
- a treatment chamber with a loading opening, which can be closed by means of a door (4) which can be pivoted by way of door hinges (2), which door (4) has at least one electrical load, and
- at least one energy transmission device (5) with a primary side (8), which has at least one primary coil (10) and a secondary side (9), which has at least one secondary coil (12), wherein
- the secondary side (9) is arranged on the door (4) and is electrically connected to the at least one load, **characterised in that**
- the door hinges (2) have a stationary hinge housing (6), which is fixedly installed in the household appliance (1) and is pivotably connected to a door strut which is fixedly connected to the door,
- in the closed state of the door (4), the primary coil (10) faces the secondary coil (12) separated by way of an air gap and can be coupled in the manner of a transformer to the secondary coil (12) at least when the door (4) is closed, and
- the primary side (8) is attached to a hinge housing (6) of at least one door hinge (2).

2. Household appliance (1) according to claim 1, **characterised in that** the primary side (8) is attached to a front-side end section of the hinge housing (6).

3. Household appliance (1) according to claim 2, **characterised in that** the primary side (8) projects laterally from the front-side end section and is connected via at least one cable running on a longitudinal side of the hinge housing (6) with a connector plug (16) arranged on a rear end section, in particular front face, of the hinge housing (6).

4. Household appliance (1) according to claim 3, **characterised in that** the at least one cable runs at least in sections
- within the hinge housing (6) or
- in a cable channel arranged on the longitudinal side of the hinge housing (6).

5. Household appliance (1) according to one of the preceding claims, **characterised in that** the secondary side (9) is fastened to a door panel (3).

6. Household appliance (1) according to claim 5, **characterised in that** current-carrying parts (12, 13) of the secondary side (9) are accommodated in a housing (23) which is open to the door panel (3) and the housing (23) is glued to the door panel (3) in a water-tight manner.

7. Household appliance (1) according to one of the preceding claims, **characterised in that** the primary side (8) and the secondary side (9) are accommodated in a respective housing (22, 23), the household appliance (1) is a microwave appliance, and at least one of the housings (22) has a shield (21) against microwaves.

8. Household appliance (1) according to one of the preceding claims, **characterised in that** the household appliance (1) is designed to identify a door opening position by means of the at least one energy transmission device (5).

9. Household appliance (1) according to one of the preceding claims, **characterised in that** the primary side (8) has at least one primary coil (10) and at least one circuit (11) for operating the primary coil (10) and/or the secondary side (9) has at least one secondary coil (12) and at least one circuit (13) for operating the secondary coil (12).

10. Household appliance (1) according to one of the preceding claims, **characterised in that** the primary side (8) and the secondary side (9) can be coupled to one another for wireless data transmission.

## Revendications

1. Appareil ménager (1), présentant
- un espace de traitement avec un orifice de remplissage obturable au moyen d'une porte (4) pivotante via des charnières de porte (2), laquelle porte (4) présente au moins un consommateur électrique, et
- au moins un dispositif de transfert d'énergie (5) avec un côté primaire (8), qui présente au moins une bobine primaire (10), et un côté secondaire (9), qui présente au moins une bobine secondaire (12),
dans lequel
- le côté secondaire (9) est disposé sur la porte (4) et relié électriquement à l'au moins un consommateur, **caractérisé en ce que**
- les charnières de porte (2) présentent un boîtier de charnière (6) stationnaire installé de manière fixe dans l'appareil ménager (1) et relié de façon pivotante à une cane de porte reliée de manière fixe à la porte,
- la bobine primaire (10) fait face, à l'état fermé de la porte (4), de façon séparée à la bobine secondaire (12) par l'intermédiaire d'un entrefer et peut, au moins à l'état fermé de la porte (4), être couplée de façon transformatrice à la bobine secondaire (12), et
- le côté primaire (8) est apposé sur un boîtier de charnière (6) d'au moins une charnière de porte (2).

2. Appareil ménager (1) selon la revendication 1, **caractérisé en ce que** le côté primaire (8) est apposé sur une section terminale frontale du boîtier de charnière (6).

3. Appareil ménager (1) selon la revendication 2, **caractérisé en ce que** le côté primaire (8) est éloigné latéralement de la section terminale frontale et est relié via au moins un câble s'étendant sur un côté longitudinal du boîtier de charnière (6) à un connecteur (16) disposé sur une section terminale arrière, en particulier un côté frontal, du boîtier de charnière (6).

4. Appareil ménager (1) selon la revendication 3, **caractérisé en ce que** l'au moins un câble s'étend, au moins par sections
- à l'intérieur du boîtier de charnière (6) ou
- dans un conduit de câbles disposé sur le côté longitudinal du boîtier de charnière (6).

5. Appareil ménager (1) selon l'une des revendications précédentes, **caractérisé en ce que** le côté secondaire (9) est fixé à une vitre de porte (3).

6. Appareil ménager (1) selon la revendication 5, **caractérisé en ce que** des pièces conductrices (12, 13) du côté secondaire (9) sont logées dans un boîtier (23) ouvert vers la vitre de porte (3) et le boîtier (23) est collé de façon étanche sur la vitre de porte (3).

7. Appareil ménager (1) selon l'une des revendications précédentes, **caractérisé en ce que** le côté primaire (8) et le côté secondaire (9) sont logés dans un boîtier respectif (22, 23), l'appareil ménager (1) est un appareil micro-ondes et au moins un des boîtiers (22) présente un blindage (21) contre les micro-ondes.

8. Appareil ménager (1) selon l'une des revendications précédentes, **caractérisé en ce que** l'appareil ménager (1) est aménagé afin de détecter une position d'ouverture de la porte au moyen de l'au moins un dispositif de transfert d'énergie (5).

9. Appareil ménager (1) selon l'une des revendications précédentes, **caractérisé en ce que** le côté primaire (8) présente au moins une bobine primaire (10) et au moins un circuit (11) pour l'exploitation de la bobine primaire (10) et/ou le côté secondaire (9) présente au moins une bobine secondaire (12) et au moins un circuit (13) pour l'exploitation de la bobine secondaire (12).

10. Appareil ménager (1) selon l'une des revendications précédentes, **caractérisé en ce que** le côté primaire (8) et le côté secondaire (9) peuvent être couplés l'un à l'autre pour la transmission sans fil de données.
